# EUROPÄISCHE PATENTSCHRIFT

(11) **EP 3 496 208 B1**
(45) Veröffentlichungstag und Bekanntmachung des Hinweises auf die Patenterteilung: **10.04.2024**
(21) Anmeldenummer: 17306725.7
(22) Anmeldetag: 08.12.2017
(51) Int. Cl.: H01R 13/6591, H01R 4/36, H01R 4/64, H01R 13/74

(54) **KONTAKTVORRICHTUNG UND KONTAKTSYSTEM FÜR KOAXIALE HOCHSPANNUNGSKABEL**
CONTACT DEVICE AND CONTACT SYSTEM FOR COAXIAL HIGH VOLTAGE CABLE
DISPOSITIF DE CONTACT ET SYSTÈME DE CONTACT POUR CÂBLE COAXIAL HAUTE TENSION

(43) Veröffentlichungstag der Anmeldung: 12.06.2019
(73) Patentinhaber: Nexans, 92400 Courbevoie (FR)
(72) Erfinder: KRÖNERT, Johannes, 44227 Dortmund (DE); MARKGRAF, Volker, 95195 Röslau (DE); BAESCH, Manfred, 46049 Oberhausen (DE)
(74) Vertreter: Ipsilon

(56) Entgegenhaltungen:
- WO-A1-2017/030271
- CN-A- 104 967 087
- CN-B- 103 531 986
- DE-A1-102008 025 428
- DE-U1-202006 018 023
- JP-A- 2010 180 957
- US-A- 2 947 800
- US-A1- 2006 054 341
- US-A1- 2008 261 447
- US-A1- 2013 143 433
- US-A1- 2015 375 694

## Beschreibung

### Gebiet

Die Erfindung betrifft eine Kontaktvorrichtung zum Kontaktieren eines koaxialen Kabels, dessen elektrischer Leiter von einem Schirm umgeben ist, der als Rohr, insbesondere als Wellrohr, ausgebildet ist. Weiterhin betrifft die Erfindung ein Kontaktsystem, das eine erfindungsgemäße Kontaktvorrichtung umfasst. Außerdem betrifft die Erfindung Verfahren zur Herstellung einer erfindungsgemäßen Kontaktvorrichtung und eines erfindungsgemäßen Kontaktsystems.

### Hintergrund

Kontaktvorrichtungen und Kontaktsysteme der eingangs genannten Art werden beispielsweise bei Kabelgarnituren für ein koaxiales Kabel benötigt. Eine Kabelgarnitur ist ein Bauteil, das ein elektrisches Kabel abschließt oder mit einem weiteren Kabel verbindet.

Eine Kabelgarnitur soll gute elektrische Kontakte zu dem Leiter und dem Schirm des Koaxialkabels herstellen und gleichzeitig verhindern, dass Feuchtigkeit oder Schmutz zwischen die Bestandteile des Kabels gelangt. Außerdem ist die elektrische Isolation zwischen dem elektrischen Leiter und dem Schirm des Koaxialkabels sicherzustellen. Als Schirm kommt bei dieser Art von Kabeln häufig ein Wellrohr zum Einsatz. Der Anschluss eines derartigen Hochspannungskabels zum Beispiel an dem Gehäuse einer elektrischen Garnitur oder an einem anderen Hochspannungskabel erfordert somit die Kontaktierung sowohl der Kabelader als auch des Schirms. Beim Übergang auf andere Bauteile soll der elektrische Leiter auch mechanisch stabil an das entsprechende Bauteil geführt werden.

Eine gängige Methode zum stromtragfähigen Kontaktieren von Kabeln mit Metallwellmantel (Wellrohr) ist das Anschweißen oder Anlöten von Metallkontaktelementen. Diese Art der Kontaktierung ist anspruchsvoll und zeitintensiv. Darüber hinaus hängt die Qualität des Kontaktes stark von den Fertigkeiten des Montagepersonals ab, das den Kontakt herstellt. Eine gleichbleibend hohe Qualität der Kontakte ist mit den herkömmlichen Kontaktierungsmethoden daher nicht einfach zu erreichen.

Die US 2006/0054341 A1 betrifft eine elektrische Steckeranordnung, mit der eine elektrische Leitung in einem Verteilerkasten, Sicherungskasten oder ähnlichen elektrisch verbunden und festgehalten wird. Um das Kabel in dem Stecker zu befestigen, ist bei einem Ausführungsbeispiel eine Klemmschraube vorgesehen. Bei einem anderen Ausführungsbeispiel wird mit durch ausgeklinkten Metallzungen verhindert, dass das Kabel aus dem Stecker herausgezogen werden kann. Die Haltemittel dienen lediglich zum Haltern der Leitung, die mit einer äußeren Hülle oder Isolierung der Leitung in Eingriff sind.

Die WO 2017/030271 A1 beschreibt eine Kontakthülse 500 zum elektrischen Verbinden von Leitern, insbesondere von mehrdrähtigen Leitern. Die Kontakthülse soll eine schlechte Kontaktierung des mehrdrähtigen Leiters und dadurch eine unerwünschte Wärmeentwicklung an der Kontaktstelle verhindern.

Die US 2008/261447 A1 offenbart einen Stecker für ein Koaxialkabel. Für die Montage wird das Koaxialkabel in den Stecker hineingesteckt, wo ein nadelförmiger Abschnitt einen Kontakt zu der Leitung des Koaxialkabels herstellt. Eine Klemmschraube, die mit Schneidkanten versehen ist, wird eingedreht und schneidet durch einen äußeren Mantel und ein Schirmgeflecht in die Isolierungsschicht des Kabels.

Die CN 103 531 986B beschreibt eine Einrichtung zur Kontaktierung eines Hochspannungskabels. Für die Kontaktierung eines aus Aluminiumdrähten bestehenden Schirmes wird ein innerer Ring zwischen einen inneren Mantel des Hochspannungskabels und den Schirm geschoben. Dann wird ein äußerer Ring auf dem inneren Ring mit Schrauben befestigt, wodurch der Schirm zwischen den Ringen geklemmt ist.

Die US 2,947,800 betrifft eine Kabeldurchführung, die im Elektrobaugewerbe eingesetzt wird. Die Kabeldurchführung umfasst ein rohrförmiges Teil, das mit einer Klemmschraube versehen ist. Ein Spiralschlauch umschließt Kabel, die zum Beispiel in einen Schaltschrank hineingeführt werden. Die Klemmschraube klemmt den Spiralschlauch fest. Das rohrförmige Teil weist im Bereich der Klemmschraube eine Verdickung auf.

Die CN 104967087 beschreibt ein rohrförmiges Teil aus Gummi, das zu Testzwecken über eine Hochspannungsleitung geschoben wird. Das rohrförmige Teil weist Gewindebuchsen auf, in die Klemmschraube zur Kontaktierung eines Leiters eingedreht werden.

Die JP 2010/180957 betrifft die möglichst ökonomische Verbindung von hohlen Betonpfosten. Zu diesem Zweck wird ein Rohr über die zu verbindenden Pfosten und mittels Klemmschrauben befestigt.

Die DE 10 2008 025 428 A1 betrifft eine Anschlussklemme für einen Leiterdraht. Die Anschlussklemme umfasst einen Klemmkörper, der aus einem Blechbiegeteil besteht. Durch zwei übereinanderliegende Wandabschnitte wird ein Loch für eine Klemmschraube mittels eines Fließformverfahrens hergestellt. Dabei entstehen auf der Oberseite des oberen Wandabschnittes und der Unterseite des unteren Wandabschnittes kragenförmige Ansätze, wodurch die Länge des Gewindeloches größer ist als die Wandstärke der Wandabschnitte.

Hiervon ausgehend ist eine Aufgabe der vorliegenden Erfindung, eine Kontaktvorrichtung zu schaffen, die eines oder mehrere der eingangs genannten Probleme überwindet oder zumindest verbessert.

### Zusammenfassung der Erfindung

Zur Lösung dieser Aufgabe schlägt die Erfindung eine Kontaktvorrichtung gemäß der beigefügten Ansprüche vor.

Ein Klemmkontakt zwischen dem Schirm des Kabels und dem Kontaktrohr hat den Vorteil, dass diese Art der Kontakte im Vergleich zu Schweißen oder Löten einfach herzustellen ist und auch in Bezug auf die Arbeitssicherheit Vorteile bietet. Gleichzeitig ist es möglich, mit Klemmkontakten eine gleichmäßigere Qualität der elektrischen Kontakte zu erreichen, die kaum von der Qualifikation und Fertigkeit des Montagepersonals abhängt. Ein weiterer Vorteil von Klemmkontakten ist, dass nahezu beliebige metallische Materialien miteinander kombiniert werden können, um einen elektrischen Kontakt herzustellen. Weiterhin sind für die Herstellung eines Klemmkontaktes nur einfache Werkzeuge notwendig.

Die Gewindelöcher sind durch einen Reib-Fließ-Bohr-Prozess hergestellt, so dass jedes Gewindelochauf der Innenseite des Kontaktrohres eine ringförmige Wulst (201) aufweist, Das hat den Vorteil, dass eine größere Materialstärke im Vergleich zu der Wandstärke des Kontaktrohres für das Gewinde zur Verfügung steht und somit die Länge des Gewindeloches größer wird und ein besserer Halt der Klemmschraube in dem Kontaktrohr erreicht wird. Dadurch ist es beispielsweise möglich, größere Klemmkräfte mit den Klemmschrauben zu übertragen.
Die Gewindelöcher sind mit jeweils einer Klemmschraube auf mindestens zwei Kreislinien auf dem Umfang des Kontaktrohres auf jeder Kreislinie gleichmäßig verteilt angeordnet, wobei die Gewindelöcher auf benachbarten Kreislinien in Umfangsrichtung zueinander versetzt sind. Auf diese Weise wird erreicht, dass in dem Mantel des Kontaktrohres keine strukturellen Schwachstellen auftreten. Zudem wird auch der Anpressdruck der Klemmschrauben auf den Schirm des Kabels gleichmäßig verteilt.
Die Anordnung der Klemmschrauben auf Kreislinien ist vorteilhaft, weil ein Kabel in der Kontaktvorrichtung auf einfache Weise zentrisch angeordnet werden kann. Diese Anordnung hat im Falle eines Kurzschlusses zwischen dem Leiter des Kabels und dem Kontaktrohr den Vorteil, dass die dabei entstehenden elektrodynamischen Kräfte sich gegenseitig aufheben, wodurch die mechanische Belastung der Kontaktvorrichtung begrenzt wird.
Zweckmäßigerweise kann das Kontaktrohr der Kontaktvorrichtung an einem Ende einen Befestigungsflansch aufweisen, um die Kontaktvorrichtung beispielsweise an einer elektrischen Anlage oder einer Kabelgarnitur zu befestigen.
Bei einer Weiterbildung der Erfindung weist das Kontaktrohr mindestens eine Kontaktstelle auf, die das Anschließen von Kabeln oder Litzen ermöglicht, z.B. zur Erdung der Kontaktvorrichtung. In diesem Fall kann die Kontaktstelle zweckmäßigerweise als Zapfen ausgebildet sein, der ein Innengewinde oder ein Außengewinde aufweist, um dort z.B. einen Kabelschuh oder ähnliches anzuschrauben. Denkbar ist auch, dass der Zapfen einen Gewindestift mit Außengewinde zur Befestigung von weiterführenden Kontaktelementen aufweist.
Bei einem Ausführungsbeispiel ist der Schirm des Kabels als ein Glattrohrmantel oder ein Wellrohrmantel ausgebildet. Welcher Manteltyp gewählt wird hängt von den Anwendungsfällen ab. Grundsätzlich weist ein Wellrohrmantel eine höhere Biegsamkeit als ein Glattrohrmantel auf.

### Kurze Beschreibung der Zeichnung

Nachfolgend wird die Erfindung anhand einer Ausführungsform unter Bezugnahme auf die begleitenden Figuren exemplarisch näher erläutert. Alle Figuren sind rein schematisch und nicht maßstäblich. Es zeigen:
- Fig. 1: eine perspektivische Ansicht einer erfindungsgemäßen Kontaktvorrichtung;
- Fig. 2A: einen Querschnitt der Kontaktvorrichtung aus Figur;
- Fig. 2B: ein vergrößerter Ausschnitt aus Figur 2A;
- Fig. 3: den Aufbau eines Kabels, das mit der Kontaktvorrichtung kontaktiert wird;
- Fig. 4: die Kontaktvorrichtung aus Figur 1 in einer Draufsicht mit einem montierten Kabel;
- Fig. 5: ein Flussdiagramm mit den Verfahrensschritten zur Herstellung einer erfindungsgemäßen Kontaktvorrichtung; und
- Fig. 6: ein Flussdiagramm mit den Verfahrensschritten zur Herstellung eines erfindungsgemäßen Kontaktsystems.

Gleiche oder ähnliche Elemente sind in den Figuren mit gleichen oder ähnlichen Bezugszeichen versehen.

### Ausführungsbeispiel

Figur 1 zeigt eine perspektivische Ansicht auf eine Kontaktvorrichtung 100, die ein Kontaktrohr 101 aufweist. Das Kontaktrohr 101 hat in unterschiedlichen Ausführungsbeispielen einen Durchmesser von 10 - 20 cm und eine Höhe von 10-30 cm. Falls erforderlich, können diese Abmessungen auch anders gewählt sein, um das Kontaktrohr 101 an bestimmte Anwendungsfälle anzupassen. An dem in Figur 1 untenliegenden Ende des Kontaktrohres 101 ist an das Kontaktrohr ein Flansch 102 angeschweißt. Der Flansch 102 ist entlang seines Umfangs mit Befestigungslöchern 103 zur Aufnahme von Befestigungsschrauben (nicht dargestellt) versehen, um die Kontaktvorrichtung an einer elektrischen Einrichtung zu befestigen, wie zum Beispiel einem Transformator oder einer Kabelgarnitur (in Figur 1 nicht dargestellt). Das Kontaktrohr 101 und der Flansch 102 sind aus Aluminium oder einer Aluminiumlegierung hergestellt. Grundsätzlich kommen auch andere Metalle hierfür infrage, beispielsweise Kupfer oder andere gut leitende Metalle.

In dem Mantel 104 des Kontaktrohres 101 sind Gewindelöcher 106A und 106B vorgesehen, die jeweils eine Klemmschraube 107A bzw. 107B aufnehmen. Die Gewindelöcher 106A sind entlang einer Kreislinie 108A und die Gewindelöcher 106B sind entlang einer Kreislinie 108B in Umfangsrichtung in gleichmäßigem Abstand verteilt. Obwohl in Figur 1 zwei Kreislinien 108A und 108B dargestellt sind, können in anderen Ausführungsbeispielen die Gewindelöcher auch auf nur einer einzigen Kreislinie oder auf mehr als zwei Kreislinien angeordnet sein. Die diesbezügliche Ausgestaltung der erfindungsgemäßen Kontaktvorrichtung 100 hängt von dem jeweiligen Anwendungsfall ab, insbesondere davon, wie viele Klemmschrauben benötigt werden.

In jedem Fall sind die Gewindelöcher auf unterschiedlichen Kreislinien bevorzugt versetzt zueinander angeordnet. Bei dem in Figur 1 gezeigten Ausführungsbeispiel liegt jeweils ein Gewindeloch 106B auf der Kreislinie 108B in Umfangsrichtung genau zwischen zwei Gewindelöchern 106A, die sich auf der Kreislinie 108A befinden. Dadurch wird vermieden, dass entlang axialer Richtungen der Mantel 104 des Kontaktrohres 101 durch hintereinander angeordnete Bohrungen strukturell geschwächt wird.

Die Kontaktvorrichtung 100 weist darüber hinaus noch einen in radialer Richtung abstehenden Zapfen 111 auf, der an dem Mantel 104 des Kontaktrohres in einem bestimmten Abstand zwischen dem Flansch 102 und der Kreislinie 108B angeschweißt ist und eine Kontaktstelle zum Anschluss eines weiteren Kabels bildet. Zu diesem Zweck weist der Zapfen 111 ein zentrales Gewindeloch 112 auf, um zum Beispiel einen Kabelschuh des weiteren Kabels festzuschrauben.

Die in Figur 1 dargestellten Schrauben 107A, 107B sind mit einem Innensechskant versehen. Grundsätzlich können für die vorliegende Erfindung auch andere Arten von Schrauben verwendet werden, insbesondere auch Schrauben mit einem Abreisskopf.

Figur 2A zeigt einen Querschnitt durch das Kontaktrohr 101 auf der Ebene der Kreislinie 108B. In dieser Ansicht ist deutlich zu erkennen, dass die Gewindelöcher 106B in gleichmäßigem Abstand auf einer Umfangslinie des Mantels 104 des Kontaktrohres 101 verteilt sind.

Figur 2B zeigt einen vergrößerten Ausschnitt aus Figur 2A und illustriert eine herstellungsbedingte Besonderheit des Kontaktrohres 101. Die Bohrungen für die Gewindelöcher werden durch einen Reib-Fließ-Bohr-Prozess hergestellt. Dabei wird ein schnell rotierendes Stahlwerkzeug in radialer Richtung auf den Mantel 104 des Kontaktrohres 101 gepresst. Durch die Reibungswärme wird das Metall in einen fließförmigen Zustand versetzt, wodurch das Material unter dem rotierenden Werkzeug verdrängt wird. Dabei bilden sich rund um die Bohrungen in dem Kontaktrohr 101 Wülste 201 um das jeweilige Bohrloch herum, die in radialer Richtung in dem Kontaktrohr 101 nach innen gerichtet sind. Dabei entsteht ein Bohrloch, dessen Länge I größer ist als die Dicke d des Mantels 104 des Kontaktrohres 101. In das Bohrloch wird ein Gewinde geschnitten, um ein Gewindeloch herzustellen, zum Beispiel ein Gewindeloch 106A oder 106B. Die Länge des Gewindeloches entspricht dabei der Länge l des Bohrloches. Im Gegensatz dazu würde die Länge eines herkömmlich mit einem Spiralbohrer hergestellten Gewindeloches der Länge der Manteldicke d des Kontaktrohres 101 entsprechen. Im Vergleich dazu ist das Gewindeloch bei dem erfindungsgemäßen Kontaktrohr wegen seiner größeren Länge mechanisch stabiler, sodass es möglich ist, vergleichsweise größere Klemmkräfte mit den Klemmschrauben 107A und 107B auszuüben.

Figur 3 zeigt schematisch den Aufbau eines Hochspannungskabels 300, das einen äußeren Mantel 301 aufweist. Ein Schirm 302 umgibt einen mehradrigen Leiter 303, der aus Einzeladern 304 gebildet ist. Die Einzeladern 304 sind von einer Hülle 306 umgeben, welche die Einzeladern 304 zu dem Leiter 303 bündelt. Der Schirm 302 ist als Wellrohr ausgebildet. Der elektrische Leiter 303 ist von einem Dielektrikum 307 umgeben, an das sich eine Isolationsschicht 308 anschließt, die zwischen dem Dielektrikum 307 und dem Schirm 302 liegt. In anderen Ausführungsbeispielen ist der Leiter 303 als massiver Einzelleiter ausgebildet.

Figur 4 zeigt eine Querschnittsansicht durch die Kontaktvorrichtung 100 mit einem montierten HV Koaxialkabel 301, wobei die Schnittfläche entlang der Linie 4-4 in Figur 1 verläuft. Hierbei ist zu beachten, dass in Figur 4 im Unterschied zu Figur 1 die Schrauben 107A und 107B in die Gewindelöcher 106A bzw. 106B des Kontaktrohres 101 eingedreht sind. Von dem Kabel 300 ist der äußere Mantel 301 auf einer Länge entfernt, die ungefähr der Länge des Kontaktrohres 101 zuzüglich der Länge entspricht, die benötigt wird, um das Kabel 301 im Inneren einer elektrischen Einrichtung mit einem dafür vorgesehenen Anschluss zu verbinden. Im Inneren der Kontaktvorrichtung 100 liegt das Wellrohr 302 frei. Die Schrauben 107A und 107B sind eingedreht, klemmen das Wellrohr 302 im Wesentlichen in der Mitte des Kontaktrohres 101 fest und stellen einen elektrisch leitenden Kontakt zwischen dem Kontaktrohr 101 und dem Wellrohr 302 her. Diese Anordnung hat auch den Vorteil, dass bei einem Kurzschluss und hohen Stromflüssen durch den Leiter 303 und das Kontaktrohr 101 sich die dabei entstehenden elektrodynamischen Kräfte gegenseitig aufheben. Insbesondere hat die Anordnung aber den Vorteil, dass auf eine einfache Weise reproduzierbare elektrische Kontakte zwischen dem Wellrohr 302 und dem Kontaktrohr 101 herstellbar sind.

Die auf jeweils einer Kreislinie 108A bzw. 108B gleichmäßig beabstandete Anordnung der Klemmschrauben 107A und 107B, die auf unterschiedlichen Kreislinien zueinander versetzt sind, führt unter anderem auch dazu, dass die Klemmkräfte auf den Schirm 302 vergleichsweise gleichmäßig verteilt sind, was sich günstig auf die Formstabilität des Schirmes 302 auswirkt.

In Figur 5 ist ein Flussdiagramm mit den wesentlichen Verfahrensschritten zur Herstellung eines erfindungsgemäßen Kontaktrohres 101 schematisch dargestellt. In einem ersten Schritt S1 wird ein zylindrisches Rohr aus beispielsweise Aluminium oder einer Aluminiumlegierung bereitgestellt. In einem nächsten Schritt S2 werden in den Mantel 104 des Kontaktrohres 101 radiale Löcher gebohrt, die auf einer Kreislinie auf dem Umfang des Mantels 104 gleichmäßig beabstandet sind. Das Bohren der Löcher erfolgt vorzugsweise mit einem Reib-Fließ-Bohr-Prozess bei dem ein schnell rotierendes Stahlwerkzeug auf den Mantel 104 gedrückt wird. Dadurch geht das Material des Mantels in einen fließfähigen Zustand über, wodurch zum einen ein Loch entsteht und zum anderen ein das Loch umgebender Wulst 201 auf der Innenseite des Mantels entsteht. In die so gebildeten Löcher werden Gewinde geschnitten, sodass Gewindelöcher entstehen, in welche die Kontaktschrauben 107A bzw. 107B eingedreht werden. Im Bedarfsfall kann an das Kontaktrohr 101 vor oder nach dem Herstellen der Gewindelöcher 106A und 106B ein Flansch 102 angeschweißt werden.

Die insoweit hergestellte Kontaktvorrichtung wird zum Herstellen eines Kontaktsystems verwendet. Die Verfahrensschritte zur Herstellung des Kontaktsystems sind schematisch in einem Flussdiagramm in Figur 6 gezeigt. In einem ersten Schritt S10 wird eine erfindungsgemäße Kontaktvorrichtung 100 bereitgestellt. Dann wird in einem Schritt S11 der äußere Mantel 301 von dem Kabel 300 entfernt, um den als Wellrohr ausgebildeten Schirm 302 freizulegen. In einem Schritt S12 wird das Kabel 300 mit dem Ende in die Kontaktvorrichtung 100 eingeführt, an dem das Wellrohr 302 freigelegt ist. Schließlich werden in Schritt S13 die Klemmschrauben 107A und 107B eingedreht, um das Wellrohr 302 in einer im Wesentlichen zentralen Position in dem Kontaktrohr 101 zu kontaktieren.

Zum Abschluss der Kontaktierung kann ein weiteres Kabel an den Zapfen 111 angeschlossen werden, welches mit einer Schraube befestigbar ist.

### Bezugszeichenliste

- 100: Kontaktvorrichtung
- 101: Kontaktrohr
- 102: Befestigungsflansch
- 103: Befestigungslöcher

- 106A, 106B: Gewindelöcher
- 107A, 107B: Klemmschraube
- 108A, 108B: Kreislinie

- 111: Zapfen
- 112: Gewindeloch
- 113: Außengewinde

- 201: Wülste
- 300: Kabel
- 301: äußerer Isolationsmantel
- 302: Schirm
- 303: mehradriger Leiter
- 304: Einzeladern

- 306: Hülle
- 307: Dielektrikum
- 308: Pufferschicht

## Patentansprüche

1. Kontaktvorrichtung (100) für ein Hochspannungskabel (300) mit einem isolierten elektrischen Leiter (303), der von einem als Rohr ausgebildeten Schirm (302) umgeben ist, wobei die Kontaktvorrichtung ein Kontaktrohr (101) aufweist, welches das Kabel (300) aufnimmt,
wobei in dem Kontaktrohr (101) mehrere Gewindelöcher (106A, 106B) mit jeweils einer Klemmschraube (107A, 107B) vorgesehen sind, **dadurch gekennzeichnet,**
**dass** die Gewindelöcher (106A, 106B) durch einen Reib-Fließ-Bohr-Prozess hergestellt sind, so dass jedes Gewindeloch (106A, 106B) auf der Innenseite des Kontaktrohres eine ringförmige Wulst (201) aufweist,
**dass** die Gewindelöcher (106A, 106B) auf mindestens zwei Kreislinien (108A, 108B) auf dem Umfang des Kontaktrohres (101) auf jeder Kreislinie (108A, 108B) gleichmäßig verteilt angeordnet sind,
**dass** die Gewindelöcher (106A, 106B) auf benachbarten Kreislinien in Umfangsrichtung zueinander versetzt angeordnet sind und
**dass** die Klemmschrauben (107A, 107B) zum Kontaktieren des Schirms (302) des Kabels (300) geeignet sind.

2. Kontaktvorrichtung nach Anspruch 1, **dadurch gekennzeichnet, dass** die Kontaktvorrichtung mindestens eine Kontaktstelle aufweist, die das Anschließen von Kabeln oder Litzen ermöglicht.

3. Kontaktvorrichtung nach Anspruch 2, **dadurch gekennzeichnet, dass** die Kontaktstelle als Zapfen (111) ausgebildet ist, der ein Innengewinde oder ein Außengewinde aufweist.

4. Kontaktsystem, das eine Kontaktvorrichtung (100) nach einem der vorstehenden Ansprüche sowie ein Hochspannungskabel (300) aufweist, das einen elektrischen Leiter (303) aufweist, der von einem Schirm (302) umgeben ist, der als Rohr ausgebildet ist.

5. Kontaktsystem nach Anspruch 4, **dadurch gekennzeichnet, dass** der Schirm (302) ein Glattrohrmantel oder ein Wellrohrmantel ist.

## Claims

1. A contact device (100) for a high-voltage cable (300) having an insulated electrical conductor (303), which is surrounded by a screen (302) designed as a tube, wherein the contact device has a contact tube (101), which accommodates the cable (300),
wherein, in the contact tube (101) several threaded holes (106A, 106B) are each provided with a clamping screw (107A, 107B), **characterized in**
**that** the threaded holes (106A, 106B) are produced by a friction-flow drilling process, so that each threaded hole (106A, 106B) has an annular bead (201) on the inside of the contact tube, that the threaded holes (106A, 106B) are arranged on at least two circular lines (108A, 108B) on the circumference of the contact tube (101) uniformly distributed on each circular line (108A, 108B),
**that** the threaded holes (106A, 106B) are arranged offset relative to one another on adjacent circular lines in the circumferential direction and
**that** the clamping screws (107A, 107B) are suitable for contacting the screen (302) of the cable (300).

2. The contact device according to claim 1, **characterized in that** the contact device has at least one contact point, which enables the connection of cables or stranded wires.

3. The contact device according to claim 2, **characterized in that** the contact point is designed as pin (111), which has an internal thread or an external thread.

4. A contact system, which has a contact device (100) according to any one of the preceding claims and a high-voltage cable (300), which has an electrical conductor (303), which is surrounded by a screen (302), which is designed as a tube.

5. The contact system according to claim 4, **characterized in that** the screen (302) is a smooth tube jacket or a corrugated tube jacket.

## Revendications

1. Dispositif de contact (100) pour un câble haute tension (300) avec un conducteur électrique isolé (303), qui est entouré par un blindage (302) conçu comme un tube, dans lequel le dispositif de contact comprend un tube de contact (101) qui loge le câble (300),
dans lequel, dans le tube de contact (101), sont prévus plusieurs trous filetés (106A, 106B) avec chacun une vis de serrage (107A, 107B), **caractérisé en ce que**
les trous filetés (106A, 106B) sont fabriqués à l'aide d'un processus d'abrasion-fluage-perçage, de sorte que chaque trou fileté (106A, 106B) présente, sur la face interne du tube de contact, un renflement annulaire (201),
les trous filetés (106A, 106B) sont répartis uniformément sur au moins deux lignes circulaires (108A, 108B) sur la circonférence du tube de contact (101) sur chaque ligne circulaire (108A, 108B),
les trous filetés (106A, 106B) sont disposés de manière décalée entre eux dans la direction de la circonférence sur des lignes circulaires adjacentes et
les vis de serrage (107A, 107B) sont conçues pour la mise en contact du blindage (302) du câble (300).

2. Dispositif de contact (100) selon la revendication 1, **caractérisé en ce que** le dispositif de contact comprend au moins un point de contact qui permet le raccordement de câbles ou de torons.

3. Dispositif de contact selon la revendication 2, **caractérisé en ce que** le point de contact est conçu comme un tenon (111) qui présente un filetage interne ou un filetage externe.

4. Système de contact qui comprend un dispositif de contact (100) selon l'une des revendications précédentes ainsi qu'un câble haute tension (300), qui comprend un conducteur électrique (303) qui est entouré d'un blindage (302) conçu comme un tube.

5. Système de contact selon la revendication 4, **caractérisé en ce que** le blindage (302) est une enveloppe de tube lisse ou une enveloppe de tube ondulée.
